# EUROPÄISCHE PATENTANMELDUNG

(11) **EP 4 650 063 A1**
(43) Veröffentlichungstag der Anmeldung: **19.11.2025**
(21) Anmeldenummer: 24176251.7
(22) Anmeldetag: 16.05.2024
(51) Int. Cl.: B21B 1/46, B21B 13/22, B21B 37/74, B21B 38/00, B21C 51/00, B22D 11/16, B22D 11/22

(54) **ENDWALZTEMPERATUR-EINSTELLUNG BEI DER ENDLOSBANDPRODUKTION**

(71) Anmelder: Primetals Technologies Austria GmbH, 4031 Linz (AT)
(72) Erfinder: Grosseiber, Simon, 4060 Leonding (AT); Preuler, Lukas, 3263 Randegg (AT); Scholler, Juergen, 4062 Kirchberg-Thening (AT); Schwarz, Gero, 4800 Attnang (AT)
(74) Vertreter: Metals@Linz

(57) **Zusammenfassung**

Die vorliegende Erfindung betrifft ein Verfahren zum Einstellen einer Endwalztemperatur beim Endloswalzen eines gegossenen Metallstrangs (14) zu Warmband (12) in einer Gießwalzanlage (10) mit einer einzigen Walzgerüstgruppe (50) sowie eine Gießwalzanlage (10) zur Endlosproduktion von Warmband (12). Dabei wird ausgehend von einem gegenwärtigen Betriebszustand (B) der Gießwalzanlage (10) mit einer Gießmaschine (20) und der einzigen Walzgerüstgruppe (50) die Endwalztemperatur so eingestellt, dass die Endwalztemperatur innerhalb eines vorbestimmten Endwalztemperaturfensters liegt. Hierzu wird gezielt wenigstens einer der folgenden Gießmaschinen-Parameter angepasst: i) eine Gießdicke; ii) eine Gießgeschwindigkeit; iii) eine Sekundärkühlleistung. Alternativ oder zusätzlich wird gezielt ein Walzgerüst (51, 52, 53, 54, 55, 56) der Walzgerüstgruppe (50) geöffnet oder geschlossen.

## Beschreibung

### Gebiet der Technik

Die vorliegende Erfindung betrifft ein Verfahren zum Einstellen einer Endwalztemperatur beim Endloswalzen eines gegossenen Metallstrangs zu Warmband in einer Gießwalzanlage mit einer einzigen Walzgerüstgruppe sowie eine Gießwalzanlage zur Endlosproduktion von Warmband.

### Stand der Technik

In sogenannten Gießwalzanlagen ist die Gießmaschine mit einer oder mehreren Walzstraßen, d. h. einer oder mehreren Gruppen von Walzgerüsten, gekoppelt, wodurch die dem frisch gegossenen Strang inhärente Wärme grundsätzlich für den Walzvorgang genutzt werden kann. Mit solchen Gießwalzanlagen ist es im Endlosbetrieb insbesondere möglich, sehr dünne Metallbänder, sogenannte Warmbänder, zu walzen, die durch konventionelles Warmwalzen aufgrund des Batch-Betriebes nicht herstellbar sind.

Beim Warmwalzen ist die sogenannte Endwalztemperatur, d. h. die Temperatur nach dem letzten aktiven Walzgerüst der Walzstraße(n), ein wichtiger - wenn nicht sogar der wichtigste - Faktor für die Ausbildung der Mikrostruktur im fertiggewalzten Warmband und damit der (gewünschten) mechanischen Eigenschaften.

Bei der Endlosbandproduktion in einer Gießwalzanlage ist der Massenfluss über die gesamte Länge der Anlage weitestgehend konstant. Daher kann das daraus gewalzte Band nur mit einer vom Massenfluss aus der Gießmaschine heraus abhängigen Geschwindigkeit durch die Anlage geführt werden. Der gegossenen Metallstrang kann insbesondere nicht beliebig beschleunigt oder verlangsamt werden, um die Zeit zwischen dem Austreten aus der Gießmaschine und dem Erreichen der Walzgerüstgruppe(n) und den damit verbundenen Wärmeverlust - und infolgedessen auch die Endwalztemperatur - zu beeinflussen. Daher sind in konventionellen Gießwalzanlagen üblicherweise Heiz- und Kühlaggregate vorgesehen, um die Endwalztemperatur gezielt einstellen zu können.

Nachteilig insbesondere an solchen Heizaggregaten ist deren hoher Energiebedarf, der die Energiebilanz des fertiggewalzten Warmbands negativ beeinflusst. Darüber hinaus erhöhen solche Heizaggregate die Gesamtlänge der Anlage.

### Zusammenfassung der Erfindung

Es ist eine Aufgabe der vorliegenden Erfindung, die Einstellung der Endwalztemperatur bei der Endlosproduktion von Warmband zu verbessern, insbesondere eine energieeffiziente Einstellung der Endwalztemperatur zu ermöglichen.

Diese Aufgabe wird gelöst durch ein Verfahren zum Einstellen einer Endwalztemperatur beim Endloswalzen eines gegossenen Metallstrangs zu Warmband in einer Gießwalzanlage mit einer einzigen Walzgerüstgruppe sowie einer Gießwalzanlage zur Endlosproduktion von Warmband gemäß den unabhängigen Ansprüchen.

Bevorzugte Ausführungsformen sind Gegenstand der abhängigen Ansprüche sowie der folgenden Beschreibung.

Gemäß einem ersten Aspekt der Erfindung wird bei dem Verfahren zum Einstellen einer Endwalztemperatur beim Endloswalzen eines gegossenen Metallstrangs zu Warmband in einer Gießwalzanlage mit einer einzigen Walzgerüstgruppe ausgehend von einem gegenwärtigen Betriebszustand der Gießwalzanlage mit einer Gießmaschine und der einzigen Walzgerüstgruppe die Endwalztemperatur so eingestellt, insbesondere erhöht, dass die Endwalztemperatur innerhalb eines vorbestimmten Endwalztemperaturfensters liegt. Hierzu wird gezielt wenigstens einer der folgenden Gießmaschinen-Parameter angepasst: i) eine Gießdicke; ii) eine Gießgeschwindigkeit; iii) eine Sekundärkühlleistung. Alternativ oder zusätzlich wird gezielt ein Walzgerüst der Walzgerüstgruppe geöffnet oder geschlossen.

Eine Gießdicke im Sinn der Erfindung ist vorzugsweise eine Dicke des mittels der Gießmaschine gegossenen, d. h. aus der Gießmaschine austretenden, Metallstrangs.

Eine Gießgeschwindigkeit im Sinne der Erfindung ist vorzugsweise eine Geschwindigkeit des mittels der Gießmaschine gegossenen, d. h. aus der Gießmaschine austretenden, Metallstrangs.

Eine Sekundärkühlleistung im Sinne der Erfindung ist vorzugsweise eine Kühlleistung, mit der ein gegebenenfalls noch nicht durcherstarrter Strang im Bereich des Gießbogens der Gießmaschine und gegebenenfalls im Horizontalabschnitt der Gießmaschine, insbesondere bis zur Durcherstarrung, gekühlt wird.

Ein Öffnen oder Schließen eines Walzgerüsts im Sinne der Erfindung ist vorzugsweise ein In-Eingriff-Bringen der Walzen des Walzgerüsts mit dem Metallstrang oder dem Band bzw. ein Aufheben dieses Eingriffs. Durch ein geöffnetes Walzgerüst kann der Metallstrang bzw. das Band also ohne Dickenreduktion hindurchlaufen, während der Metallstrang bzw. das Band beim Passieren eines geschlossenen Walzgerüsts eine Dickenreduktion erfährt.

Ein gezieltes Anpassen eines Gießmaschinen-Parameters und/oder ein gezieltes Öffnen bzw. Schließen des Walzgerüsts im Sinne der Erfindung ist vorzugsweise ein Anpassen und/oder ein Öffnen bzw. Schließen mit dem Zweck, die Endwalztemperatur zu beeinflussen. Beim gezielten Öffnen bzw. Schließen wird das Walzgerüst also mit der Absicht, die Endwalztemperatur zu erhöhen oder zu verringern, geöffnet oder geschlossen. Analog wird beim gezielten Anpassen ein Gießmaschinen-Parameter mit der Absicht, die Endwalztemperatur zu erhöhen oder zu verringern, geändert.

Ein Aspekt der Erfindung beruht auf dem Ansatz, die Endwalztemperatur einer Walzgerüstgruppe, insbesondere ausschließlich, durch geschicktes Variieren einer ausgewählten Anzahl an Produktionsparametern einzustellen, insbesondere zu erhöhen. In Einzelfällen ist es sogar möglich, dass eine gewünschte Endwalztemperatur sogar durch entsprechendes Anpassen lediglich eines dieser Produktionsparameter einstellbar ist. Ansonsten kann jedenfalls durch eine Kombination der Anpassungen dieser Parameter die gewünschte Endwalztemperatur eingestellt werden.

Es hat sich nämlich gezeigt, dass zur Produktion von Warmband mit gewünschten, insbesondere mechanischen, Eigenschaften bei einer auch als "Ziel-Banddicke" bezeichneten gewünschten Banddicke die Einhaltung eines gewissen Temperaturfensters beim Walzen mit dem letzten aktiven Walzgerüst der Walzgerüstgruppe - gegebenenfalls unter Berücksichtigung z. B. einer Haspeltemperatur, einer chemischen Bandzusammensetzung, Stichabnahmen und/oder dergleichen - ausreichend ist. Dieses Endwalztemperaturfenster kann also durch eine Produktionsplanung für das Warmband vorbestimmt sein. Das Endwalztemperaturfenster kann insbesondere aus einer solchen Produktionsplanung, zum Beispiel aus den avisierten Produktabmessungen, insbesondere der Ziel-Banddicke, der avisierten Güte und/oder den auszuführenden Produktionsschritten, insbesondere einem Stichplan, ableitbar sein oder in der Produktionsplanung sogar explizit vorgegeben sein.

Es hat sich weiterhin herausgestellt, dass ein solches vorbestimmtes Endwalztemperaturfenster jedenfalls in einer Gießwalzanlage mit nur einer einzigen Walzgerüstgruppe in den meisten Fällen bereits durch Öffnen oder Schließen wenigstens eines der Walzgerüste, insbesondere des letzten Walzgerüsts, der Walzgerüstgruppe und/oder durch Anpassen wenigstens eines Gießmaschinen-Parameters erreichbar ist. Als besonders effektiv im Hinblick auf die Beeinflussung, insbesondere die Erhöhung, der Endwalztemperatur durch einen Gießmaschinen-Parameter haben sich dabei herausgestellt: i) ein Anpassen der Gießdicke, d. h. der Dicke des zu walzenden Metallstrangs, ii) ein Anpassen der Gießgeschwindigkeit, d. h. der Austrittsgeschwindigkeit des Metallstrangs aus der Gießmaschine, und/oder iii) ein Anpassen der Sekundärkühlleistung, d. h. der Stärke der Kühlung des erst teilerstarrten Strangs nach dem Austritt aus einer Kokille der Gießmaschine bis zum Austritt aus der Gießmaschine.

Durch das Öffnen des letzten Walzgerüsts der Walzgerüststraße findet das Fertigwalzen ein Gerüst weiter vorne stand. Dies kann einen sprunghaften Anstieg der Endwalztemperatur bewirken. Entsprechend kann durch Schließen des letzten Walzgerüsts der Walzgerüststraße die Endwalztemperatur sprunghaft gesenkt werden.

Durch eine Erhöhung der Gießdicke oder der Gießgeschwindigkeit kann sich der Bereich vollständiger Durcherstarrung des Metallstrangs in der Gießmaschine zum Ende der Gießmaschine hin, d. h. zum Ende der Strangführung hin, verschieben. Folglich lässt sich so die Strangtemperatur beim Austritt aus der Gießmaschine und infolgedessen auch die Endwalztemperatur erhöhen. Zudem ist zum Erreichen einer vorbestimmten Ziel-Banddicke bei erhöhter Gießdicke dann eine stärkere Reduktion in der Walzgerüstgruppe notwendig. Die damit verbundenen höheren Umformungsenergien können ebenfalls zu einer erhöhten Endwalztemperatur beitragen. Außerdem lassen sich durch die Erhöhung der Gießgeschwindigkeit die Wärmeverluste des Metallstrangs bis zum Erreichen der Walzgerüstgruppe, insbesondere des letzten Walzgerüsts der Walzgerüstgruppe, verringern. Auch dies lässt die Endwalztemperatur ansteigen. Eine Verringerung der Gießdicke oder der Gießgeschwindigkeit hat entsprechend den gegenteiligen Effekt.

Durch eine Reduzierung der Sekundärkühlleistung in der Gießmaschine lassen sich die Temperaturen im Metallstrang bzw. die im Strang vorhandene Wärmemenge erhöhen. Dies kann zu einer Erhöhung der Endwalztemperatur führen. Entsprechend kann durch eine Erhöhung der Sekundärkühlleistung die Endwalztemperatur gesenkt werden.

Insbesondere die Kombination aus der Anpassung wenigstens eines der genannten Gießmaschinen-Parameter und dem Öffnen oder Schließen wenigstens eines Walzgerüsts kann dabei ein zuverlässiges Erreichen des vorbestimmten Endwalztemperaturfensters ermöglichen. Während das Öffnen wenigstens eines Walzgerüsts beispielsweise einen sprunghaften Anstieg der Endwalztemperatur erlaubt, kann das zusätzliche Anpassen wenigstens eines der genannten Gießmaschinen-Parameter einen gewissen Spielraum für das Einstellen der Endwalztemperatur bieten. Ausgehend von dem sprunghaften Temperaturanstieg kann die Endwalztemperatur so wieder etwas verringert oder, falls der Temperaturanstieg für das Erreichen des Endwalztemperaturfensters noch nicht ausreicht, weiter erhöht werden.

Wie stark der wenigstens eine Gießmaschinen-Parameter angepasst werden muss bzw. ob und wenn ja, wie viele Walzgerüste geöffnet oder geschlossen werden müssen, hängt neben dem vorbestimmten Endwalztemperaturfenster auch vom gegenwärtigen Betriebszustand der Gießwalzanlage ab. Dieser Betriebszustand ist zweckmäßigerweise durch Betriebsdaten, zum Beispiel gegenwärtige Werte von Betriebsparametern der Anlage, charakterisiert. Vorzugsweise erfolgt das Öffnen oder Schließen des wenigstens einen Walzgerüsts und/oder das Anpassen des wenigstens einen Gießmaschinen-Parameters daher auf Grundlage dieser Betriebsdaten.

Nachfolgend werden bevorzugte Ausführungsformen der Erfindung und deren Weiterbildungen beschrieben. Diese Ausführungsformen können jeweils, soweit dies nicht ausdrücklich ausgeschlossen wird, beliebig miteinander sowie mit den im Weiteren beschriebenen Aspekten der Erfindung kombiniert werden.

Üblicherweise hat das Erreichen einer vorbestimmten Ziel-Banddicke oberste Priorität. Gegebenenfalls kann sogar die Qualität des produzierten Warmbands, zum Beispiel dessen Oberflächenbeschaffenheit, dem Erreichen der Ziel-Banddicke untergeordnet werden. Um das Erreichen der Ziel-Banddicke gewährleisten zu können, wird vorzugsweise ein Stichplan für eine vorbestimmte Ziel-Banddicke von dem zu walzenden Warmband ermittelt und geprüft, mit welcher Anzahl an Walzgerüsten der Walzgerüstgruppe die vorbestimmte Ziel-Banddicke erreichbar ist. Zweckmäßigerweise wird dann auf Grundlage dieser Prüfung die Endwalztemperatur durch Öffnen oder Schließen des Walzgerüsts der Walzgerüstgruppe eingestellt. Zudem ist es bevorzugt, dass auch die Anpassung des wenigstens einen Gießmaschinen-Parameters auf Grundlage dieser Prüfung erfolgt. Beispielsweise wird das Gerüst nur geöffnet oder geschlossen, wenn die Ziel-Banddicke dann trotzdem noch erreichbar ist und die zulässigen Walzkräfte und Momente in den aktiven Gerüsten eingehalten werden. So wird, wenn die Endwalztemperatur zu erhöhen ist, die Ziel-Banddicke aber beim Öffnen eines Walzgerüsts unter Einhaltung der zulässigen Walzkräfte und Momente in den übrigen Walzgerüsten nicht erreicht werden kann, die Endwalztemperatur zweckmäßigerweise durch eine andere Maßnahme als das Öffnen des Walzgerüsts erhöht, zum Beispiel durch Erhöhen der Gießdicke, Erhöhen der Gießgeschwindigkeit und/oder Reduzieren der Sekundärkühlleistung.

Die Prüfung, mit welcher Anzahl an Walzgerüsten der Walzgerüstgruppe die vorbestimmte Ziel-Banddicke erreichbar ist, und das davon abhängige Öffnen oder Schließen eines Walzgerüsts kann priorisiert werden. D. h. bevor andere Maßnahmen zur Einstellung der Endwalztemperatur ergriffen werden, wird vorzugsweise zunächst geprüft, ob ein Walzgerüst geöffnet oder geschlossen werden kann.

Alternativ oder zusätzlich wird die Endwalztemperatur nur dann durch Anpassung der Sekundärkühlleistung und/oder einer Kühlleistung einer Zwischengerüstkühlung und/oder einer Kühlleistung einer dedizierten Kühleinrichtung vor der Walzgerüstgruppe eingestellt, wenn die Endwalztemperatur, vorzugsweise innerhalb eines vorbestimmten Zeitraums, nicht allein durch Öffnen oder Schließen eines Walzgerüst und/oder Anpassung der Gießdicke und/oder Anpassung der Gießgeschwindigkeit so einstellbar ist, dass sie innerhalb des vorbestimmten Endwalztemperaturfensters liegt. Durch die Anpassung der Sekundärkühlleistung und/oder der Kühlleistung der Zwischengerüstkühlung und/oder der Kühlleistung der dedizierten Kühleinrichtung kann so beispielsweise, ausgehend von einem durch ein Öffnen oder Schließen eines Walzgerüsts verursachten Temperatursprungs, die Endwalztemperatur in den gewünschten Temperaturbereich gehoben oder abgesenkt werden. Denn die Anpassung der Sekundärkühlleistung und insbesondere der Kühlleistung der Zwischengerüstkühlung und/oder der dedizierten Kühleinrichtung erlaubt eine feine Einstellung der Endwalztemperatur. Zugleich kann die Anpassung insbesondere der Kühlleistung der Zwischengerüstkühlung und/oder der dedizierten Kühleinrichtung zweckmäßig sein, wenn die Endwalztemperatur schnell eingestellt werden muss, da die Endwalztemperatur im Wesentlichen unmittelbar, d. h. ohne signifikanten Zeitverlust, auf die Anpassung dieser Kühlleistungen reagiert.

Um einen zuverlässigen Gießprozess gewährleisten und Nebeneffekte, die Änderungen der Gießmaschinen-Parameter mit sich bringen, berücksichtigen zu können, wird vorzugsweise geprüft, ob bei einer Anpassung der Gießdicke, der Gießgeschwindigkeit und/oder der Sekundärkühlleistung zum Einstellen der Endwalztemperatur ein Gießstabilitätskriterium erfüllt bleibt. Zweckmäßigerweise wird auf Grundlage dieser Prüfung die Endwalztemperatur durch Anpassen der Gießdicke und/oder der Gießgeschwindigkeit und/oder der Sekundärkühlleistung eingestellt.

Ein Gießstabilitätskriterium im Sinne der Erfindung ist vorzugsweise ein Kriterium, bei dessen Erfüllung der Gießbetrieb im Wesentlichen ohne Störungen aufrechterhalten werden kann. Das Gießstabilitätskriterium kann beispielsweise die Begrenzung von Gießspiegelschwankungen in der Kokille bzw. das Einhalten einer vorbestimmte Gießspiegelstabilität, die Begrenzung von Durchbrüchen, das Einhalten einer vorbestimmten Temperaturverteilung in der Kokille und/oder das Einhalten einer vorbestimmten Erstarrungslänge bzw. das Erfordernis einer vollständigen Durcherstarrung des Metallstrangs innerhalb der Gießmaschine, d. h. vor dem Austritt aus der Strangführung der Gießmaschine, umfassen.

Beispielsweise können zur Erhöhung der Endwalztemperatur die Gießgeschwindigkeit und die Gießdicke nur soweit erhöht und die Sekundärkühlleistung nur soweit reduziert werden, wie es unter Einhaltung der vorbestimmten Gießspiegelstabilität und der vorbestimmten Erstarrungslänge möglich ist.

Zweckmäßigerweise wird dabei die Erhöhung der Gießgeschwindigkeit und die Erhöhung der Gießdicke gegenüber einer Reduzierung der Sekundärkühlleistung priorisiert. Anders gesagt wird zur Erhöhung der Endwalztemperatur vorzugsweise, sofern dies möglich ist, die Gießgeschwindigkeit und die Gießdicke auf ein Maximum erhöht, bevor die Sekundärkühlleistung reduziert wird. Denn durch das Erhöhen der Gießgeschwindigkeit und der Gießdicke kann eine Produktivität der Gießwalzanlage erhöht werden. Das Einstellen der Endwalztemperatur findet vorzugsweise also unter Berücksichtigung der Anlagenproduktivität statt.

Um solche zuvor genannten Nebeneffekte wie Änderung des Produktionsvolumens, Änderung von Gießspiegelschwankungen und/oder Änderung der Erstarrungslänge sowie der damit verbundenen Änderung der Oberflächenqualität des produzierten Warmbands berücksichtigen zu können, ist es zudem bevorzugt, dass das Anpassen der genannten, ausgewählten Produktionsparameter der Gießwalzanlage auf Grundlage einer Auswertung von Betriebsdaten, die den gegenwärtigen Betriebszustand der Gießwalzanlage charakterisieren, und Produktdaten, die eine Produktionsplanung für das zu produzierende Warmband charakterisieren, erfolgt. Das Öffnen oder Schließen des Walzgerüsts und/oder das Anpassen der Gießdicke, der Gießgeschwindigkeit und/oder der Sekundärkühlleistung kann beispielsweise auf Grundlage einer gegenwärtigen bzw. aktuellen Endwalztemperatur, Gießgeschwindigkeit, Gießdicke, in der Sekundärkühlung eingesetzten Wassermenge, Gießspiegelstabilität, Anzahl der sich im Eingriff befindlichen Walzgerüste und/oder dergleichen unter Berücksichtigung von gewünschten Produktabmessungen, insbesondere der Ziel-Banddicke, der gewünschten Güte des produzierten Warmbands, des Stichplans und/oder dergleichen erfolgen.

Wie voranstehend bereits angedeutet wurde, ist die Temperatur des Metallstrangs beim Austreten aus der Gießmaschine bzw. die beim Austreten aus der Gießmaschine im Metallstrang enthaltene Wärmemenge maßgeblich (mit-) bestimmend für die Endwalztemperatur. Um die Endwalztemperatur besonders präzise und zuverlässig einstellen zu können, ist es daher bevorzugt, die Strangtemperatur beim Austritt des gegossenen Metallstrangs aus der Gießmaschine zu ermitteln. Zweckmäßigerweise erfolgt dann das Öffnen oder Schließen eines Walzgerüsts und/oder das Anpassen der Gießdicke, der Gießgeschwindigkeit und/oder der Sekundärkühlleistung auf Grundlage der ermittelten Strangtemperatur. Die Strangtemperatur kann zu diesem Zweck gemessen und/oder simuliert werden. Alternativ oder zusätzlich kann auch die Strangtemperatur beim Eintritt in die Walzgerüstgruppe und/oder beim Austritt aus der Walzgerüstgruppe ermittelt, etwa sensorisch erfasst oder simuliert, und dem Öffnen oder Schließen und/oder dem Anpassen des wenigstens einen Gießmaschinen-Parameters zugrunde gelegt werden.

Eine noch flexiblere Temperatureinstellung, insbesondere ein noch größerer Spielraum zur Temperatureinstellung, kann durch eine geschickte Steuerung einer Entzunderungsvorrichtung der Gießwalzanlage und/oder einer Zwischengerüstkühlung der Walzgerüstgruppe erreicht werden. Entsprechend wird die Endwalztemperatur vorzugsweise eingestellt, indem zusätzlich eine Kühlleistung in der Entzunderungsvorrichtung und/oder eine Kühlleistung der Zwischengerüstkühlung angepasst wird. So ist eine noch stärkere Beeinflussung der Endwalztemperatur möglich, zum Beispiel wenn die Temperatureinstellung alleine über das Öffnen oder Schließen eines Walzgerüsts und das Anpassen der genannten Gießmaschinen-Parameter nicht ausreichen sollte. Beispielsweise kann durch Erhöhen der pro Zeiteinheit auf den Metallstrang aufgebrachten Wassermenge zur Entzunderung oder Bandkühlung in der Walzgerüstgruppe oder durch Erhöhen des Wasserdrucks zur Entzunderung die Endwalztemperatur gesenkt werden. Andersherum kann durch Reduzieren dieser Wassermenge bzw. des Wasserdrucks die Endwalztemperatur angehoben werden.

Da die in der Entzunderungsvorrichtung zur Entzunderung eingesetzte Wassermenge bzw. der dabei herrschende Wasserdruck und ebenso die Kühlleistung der Zwischengerüstkühlung - wenn auch nur vergleichsweise wenig - einen Einfluss auf die spätere Oberflächenqualität des gewalzten Warmbands hat, ist es beim Heranziehen der Kühlleistung der Entzunderungsvorrichtung und/oder der Zwischengerüstkühlung zur Beeinflussung der Endwalztemperatur sinnvoll, eine Abwägung zwischen erreichbarer Endwalztemperatur und Produktqualität vorzunehmen. Zu diesem Zweck wird in bevorzugter Weise eine Oberfläche des gewalzten Warmbands sensorisch erfasst, z. B. mittels einer Kamera, und auf Grundlage der dabei erzeugten Sensordaten eine Oberflächenqualität des Warmbands ermittelt. Es kann dann prüft werden, ob die ermittelte Oberflächenqualität ein vorbestimmtes Qualitätskriterium erfüllt. Auf Grundlage dieser Prüfung wird zweckmäßigerweise die Kühlleistung der Entzunderungsvorrichtung und/oder der Zwischengerüstkühlung angepasst. Dadurch lässt sich die Produktion von nicht nutzbarem Warmband vermeiden. Können durch Ausschalten der Entzunderungsvorrichtung beispielsweise die Endwalztemperatur im vorbestimmten Endwalztemperaturfenster erreicht sowie Minimalanforderungen an die Bandoberfläche erfüllt werden, nicht jedoch die gewünschten Anforderungen, lässt sich das so gewalzten Warmband trotzdem noch nutzen. Beispielsweise kann es als minderwertigere Güte verkauft werden.

Ein Qualitätskriterium im Sinne der Erfindung ist vorzugsweise durch wenigstens eine vorbestimmte Eigenschaft des gewalzten Warmbands definiert. Vorzugsweise ist das Qualitätskriterium eine gewünschte oder (für den Verkauf noch) akzeptable Oberflächenqualität, z. B. eine vorbestimmte maximale Oberflächenfehlerdichte. Das Qualitätskriterium ist zweckmäßigerweise durch die Produktionsplanung für das Warmband vorbestimmt, zum Beispiel direkt vorgegeben oder aus der Produktionsplanung ableitbar.

Wie eingangs bereits angedeutet, ermöglicht die Einstellung der Endwalztemperatur ausschließlich durch das Öffnen oder Schließen eines Walzgerüsts und/oder das Anpassen wenigstens eines der genannten Gießmaschinen-Parameter, gegebenenfalls auch der Kühlleistung der Entzunderungsvorrichtung und/oder der Zwischengerüstkühlung, eine besonders effiziente Warmbandproduktion. Mit anderen Worten wird die Endwalztemperatur vorzugsweise ohne eine Wiedererwärmung des gegossenen Metallstrangs nach dessen Austreten aus der Gießmaschine eingestellt.

Das voranstehend beschriebene Verfahren wird zweckmäßigerweise mit der Gießwalzanlage zur Endlosproduktion von Warmband gemäß einem zweiten Aspekt der Erfindung durchgeführt.

Gemäß dem zweiten Aspekt der Erfindung weist die Gießwalzanlage zu Endlosproduktion vom Warmband hierzu auf: i) eine Gießmaschine zum Gießen eines Metallstrangs; ii) eine einzige Walzgerüstgruppe zum Endloswalzen des gegossenen Metallstrangs zu einem Warmband; und iii) eine Steuerungsvorrichtung zum Einstellen einer Endwalztemperatur derart, dass die Endwalztemperatur in einem vorbestimmten Endwalztemperaturfenster liegt. Die Steuerungsvorrichtung zum Einstellen der Endwalztemperatur ist dabei dazu eingerichtet, i) die Gießmaschine zur Anpassung wenigstens eines der folgenden Gießmaschinen-Parameter zu veranlassen: einer Gießdicke; einer Gießgeschwindigkeit; einer Sekundärkühlleistung; und/oder ii) die Walzgerüstgruppe zum Öffnen oder Schließen eines Walzgerüsts zu veranlassen.

Zweckmäßigerweise weist die Gießwalzanlage kein Heizaggregat, zum Beispiel in Form eines Tunnelofens, zum Wiedererwärmen des gegossenen Metallstrangs vor dem Eintritt in die Walzgerüstgruppe auf. Dadurch kann die Gesamtlänge der Anlage vermindert werden. Ebenso verkürzt sich die Transportstrecke zwischen der Gießmaschine und dem letzten Walzgerüst der Walzgerüstgruppe, sodass sich der Wärmeverlust eines entlang der Transportstrecke transportierten Metallstrangs bis zum Erreichen des letzten Walzgerüsts ebenfalls verringert, was vorteilhaft im Hinblick auf die maximal erreichbare Endwalztemperatur ist.

Die Walzgerüstgruppe umfasst zweckmäßigerweise eine Steuerungseinheit, welche das Öffnen und Schließen einzelner Walzgerüste, insbesondere des letzten Walzgerüsts, im Endlosbetrieb erlaubt. Beispielsweise kann die Walzgerüstgruppe eine sogenannte Walzwerksautomation aufweisen.

Die Gießmaschine ist zweckmäßigerweise eingerichtet zur Anpassung der Gießdicke, zum Beispiel durch sogenannte "liquid core reduction".

Zudem ist die Gießmaschine zweckmäßigerweise eingerichtet zur Anpassung der Gießgeschwindigkeit, zum Beispiel durch Erhöhung oder Verringerung des Massenflusses aus der oder in die Kokille.

Darüber hinaus ist die Gießmaschine zweckmäßigerweise eingerichtet zur Anpassung der Sekundärkühlleistung, zum Beispiel durch Beeinflussung der pro Zeiteinheit ausgestoßenen Kühlwassermenge oder des Kühlwasserdrucks. Die Sekundärkühlleistung kann beispielsweise durch ein Kühlmodell der Gießmaschine gesteuert werden. Es ist bevorzugt, dass die Sekundärkühlung einen breiten Regelungsspielraum hat, um einen entsprechend breiten Spielraum zur Einstellung der Endwalztemperatur bereitstellen zu können. In diesem Zusammenhang kann es vorteilhaft sein, wenn die Gießwalzanlage zumindest abschnittsweise trockengussfähig ist. Die Gießwalzanlage kann hierzu eine Strangführung mit sogenannten Trockensegmenten aufweisen. Die Trockensegmente umfassen zweckmäßigerweise innengekühlte Stützrollen, die den durcherstarrten Metallstrang auch ohne (Sekundär-) Kühlung führen können.

Optional kann die Gießwalzanlage eine dedizierte Kühleinrichtung vor der Walzgerüstgruppe aufweisen. Hiermit lässt sich der Spielraum hinsichtlich eines Absinkens der Endwalztemperatur noch einmal deutlich erweitern.

Vorzugsweise umfasst die Gießwalzanlage eine vor der Walzgerüstgruppe angeordnete Entzunderungsvorrichtung. Da sich die Entzunderungsvorrichtung im Regelbetrieb der Gießwalzanlage zum Erlangen von höheren Oberflächenqualitäten grundsätzlich im Betrieb befindet, bietet die Entzunderungsvorrichtung (nämlich durch ein Abschalten oder eine Reduzierung der Kühlleistung) eine weitere Möglichkeit, die Endwalztemperatur bei Bedarf zu erhöhen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung eines Ausführungsbeispiels, das im Zusammenhang mit den Zeichnungen näher erläutert wird. Dabei zeigen:
- Fig 1: ein Beispiel einer Gießwalzanlage zur Endlosproduktion von Warmband, und
- Fig 2: ein Beispiel eines Verfahrens zum Einstellen einer Endwalztemperatur.

Soweit zweckdienlich, werden in den Figuren dieselben Bezugszeichen für dieselben oder einander entsprechende Elemente der Erfindung verwendet.

### Beschreibung der Ausführungsformen

FIG 1 zeigt ein Beispiel einer Gießwalzanlage 10 zur Endlosproduktion von Warmband 12. Die Gießwalzanlage 10 weist eine Gießmaschine 20, eine erste Trennvorrichtung 30, eine Entzunderungsvorrichtung 40, eine einzige Walzgerüstgruppe 50 mit mehreren, im vorliegenden Beispiel sechs, Walzgerüsten 51, 52, 53, 54, 55, 56 und einer Zwischengerüstkühlung 58, eine Kühlstrecke 60, eine zweite Trennvorrichtung 70 und wenigstens, im vorliegenden Beispiel genau, zwei Haspeln 80, 82 auf. Die Gießmaschine 20 umfasst eine Kokille 22, eine aus einer Vielzahl von hier nicht gezeigten Stützrollen gebildete Strangführung 24 und eine Sekundärkühlung 26. Zum Einstellen einer Endwalztemperatur am letzten aktiven Walzgerüst der Walzgerüstgruppe 50 weist die Gießwalzanlage 10 zudem eine Steuerungsvorrichtung 16 auf, die mit der Gießmaschine 20, der Walzgerüstgruppe 50 und der Entzunderungsvorrichtung 40 signal- oder datenverbunden ist.

Zusätzlich umfasst die Gießwalzanlage 10 in einer Transportrichtung R vor der ersten Trennvorrichtung 30 eine Flämmvorrichtung 90 und im Bereich der ersten Trennvorrichtung 30 ein Entnahmesystem 100. Unmittelbar vor der Entzunderungsvorrichtung 40 ist eine induktive Heizanordnung 110 angeordnet. Zudem umfasst die Gießwalzanlage 10 eine dritte Trennvorrichtung 120, die im Bereich der zweiten Trennvorrichtung 70, d. h. zwischen der Kühlstrecke 60 und den zwei Haspeln 80, 82 angeordnet ist, sowie Temperatursensoren 130. Die Temperatursensoren 130 sind derart angeordnet und/oder dazu eingerichtet, (um) zumindest die Oberflächentemperatur des Metallstrangs 14 beim Austritt aus der Gießmaschine 20, die Oberflächentemperatur des Metallstrangs 14 beim Eintritt in die Walzgerüstgruppe 50 sowie die Oberflächentemperatur des Warmbands 12 beim Austritt aus der Walzgerüstgruppe 50, insbesondere beim Austritt aus dem letzten aktiven Walzgerüst der Walzgerüstgruppe 50, zu ermitteln. Die ermittelte Oberflächentemperatur(en) kann (können) gegebenenfalls zur Berechnung der Strang-Innentemperatur herangezogen werden.

Mit der Gießmaschine 20 lässt sich flüssiges Metall in einem Umfang von bevorzugt mehr als 3,5 t pro Minute und Meter Breite, vorzugsweise mehr als 4 t pro Minute und Meter Breite, insbesondere bis zu 5 t pro Minute und Meter Breite, zu einem Metallstrang 14 gießen. Ein solcher Metallstrang 14 weist zweckmäßigerweise eine Dicke zwischen 80 mm und 240 mm bei einer Breite zwischen 500 mm und 2500 mm auf. Bei den genannten spezifischen Massenflüssen und einer kurzen, zwischen der Gießmaschine 20 und der Walzgerüstgruppe 50, insbesondere dem ersten Walzgerüst 51 der Walzgerüstgruppe 50, definierten Transportstrecke S kann die im gegossenen Metallstrang 14 beim Austritt aus der Gießmaschine 20 noch enthaltene Gießwärme zumindest zum Großteil bis zum Erreichen der Walzgerüstgruppe 50, insbesondere des ersten Walzgerüsts 51, gehalten werden. Diese im Metallstrang 14 noch enthaltene Gießwärme lässt sich, weil eben nur eine einzige Walzgerüstgruppe 50 vorgesehen ist, dann für die Verformung bis zum fertigen Warmband 12 nutzen. Im Regelbetrieb kann also auf eine Wiedererwärmung des Metallstrangs 14 durch die induktive Heizanordnung 110 verzichtet werden. Grundsätzlich ist die Gießwalzanlage 10 also auch ohne Heizanordnung 110 denkbar.

Die Transportstrecke S kann insbesondere dadurch verkürzt sein, da sie frei von einem Ausfördersystem für Brammen und einem Heizaggregat in Form eines Tunnelofens ist. Dadurch lässt sich die Transportstrecke S zum Beispiel auf 15 m oder weniger verkürzen.

Durch diese Konfiguration der Gießwalzanlage 10 kann bereits eine vergleichsweise hohe Endwalztemperatur am letzten aktiven Walzgerüst der Walzgerüstgruppe 50 ohne Wiedererwärmung des gegossenen Metallstrangs 14 erzielt werden. Aufgrund des bei der Endlosproduktion von Warmband 12 kontinuierlichen Massenflusses in der Gießmaschine 20 und der Walzgerüstgruppe 50, d. h. der Kopplung der Gießmaschine 20 mit der Walzgerüstgruppe 50, kann die Endwalztemperatur jedoch nicht durch eine Regulierung der Transportgeschwindigkeit entlang der Transportstrecke S beeinflusst, zum Beispiel weiter erhöht, werden. Der Metallstrang 14 kann nach Austritt aus der Gießmaschine 20 beispielsweise nicht beschleunigt werden, um die Zeit und damit die Wärmeverluste bis zum Erreichen der Walzgerüstgruppe 50, insbesondere des letzten aktiven Walzgerüsts, zu verringern und infolgedessen die Endwalztemperatur zu erhöhen. Grundsätzlich ist es zwar möglich, die Heizanordnung 110 zur Erhöhung der Endwalztemperatur im Regelbetrieb einzusetzen; aufgrund des dafür notwendigen Energieaufwands und dem damit verbundenen Absinken der Produktionseffizienz ist dies aber keine bevorzugte Lösung.

Vielmehr ist die Steuerungsvorrichtung 16 dazu eingerichtet, die Endwalztemperatur (alleine) durch entsprechendes Ansteuern der Gießmaschine 20, der Walzgerüstgruppe 50 und/oder der Entzunderungsvorrichtung 40 derart einzustellen, dass die Endwalztemperatur in einem vorbestimmten Endwalztemperaturfenster liegt. Hierfür ist die Steuerungsvorrichtung 16 dazu eingerichtet, die Gießmaschine 20 zur gezielten Anpassung wenigstens eines der folgenden Gießmaschinen-Parameter zu veranlassen: einer Gießdicke; einer Gießgeschwindigkeit; einer Sekundärkühlleistung. Zudem ist die Steuerungsvorrichtung 16 dazu eingerichtet, die Walzgerüstgruppe 50 zum gezielten Öffnen oder Schließen eines Walzgerüsts 51-56 zu veranlassen, insbesondere zum Öffnen des letzten aktiven Walzgerüsts oder zum Schließen des ersten inaktiven Walzgerüsts. Optional kann die Steuerungsvorrichtung 16 zum Einstellen der Endwalztemperatur auch dazu eingerichtet sein, die Entzunderungsvorrichtung 40 und/oder die Zwischengerüstkühlung 58 zum gezielten Anpassen einer Kühlleistung zu veranlassen.

Details zur Steuerungslogik der Steuerungsvorrichtung 16 werden im Zusammenhang mit FIG 2 weiter unten beschrieben.

Eine Trennung des Metallstrangs 14 durch die erste, vorzugsweise als Pendelschere ausgebildete Trennvorrichtung 30 kann beispielsweise bei Störfällen, etwa im Bereich der Walzgerüstgruppe 50 oder der zwei Haspeln 80, 82, zweckmäßig sein. In diesem Fall kann die Gießmaschine 20, gegebenenfalls nach einer nur kurzen Unterbrechung, weiterbetrieben und vom gegossenen Metallstrang 14 infolge abgetrennte Strangstücke mittels des Entnahmesystems 100 aus der Transportstrecke S entnommen werden. Dies kann fortgeführt werden, bis die Störung behoben oder der Gießprozess kontrolliert beendet wurde. Daneben kann die erste Trennvorrichtung 30 auch beim Hochfahren oder Herunterfahren, d. h. zu Beginn oder am Ende, der Warmbandproduktion eingesetzt werden, um die Gießmaschine 20 von der Walzgerüstgruppe 50 zu entkoppeln. Anders gesagt kann mittels der ersten Trennvorrichtung 30 der Massenfluss zwischen der Gießmaschine 20 und der Walzgerüstgruppe 50 unterbrochen werden, wenn die Gießgeschwindigkeit zu gering und infolgedessen der Temperaturverlust bis zum Erreichen der Walzgerüstgruppe 50 zu hoch werden, um das gewünschte Warmband 12 walzen zu können.

Zudem kann mittels der ersten Trennvorrichtung 30 auch im laufenden Betrieb, d. h. während der regulären Warmbandproduktion, eine Probe des Metallstrangs 14 herausgetrennt und mittels des Entnahmesystems 100 aus der Transportstrecke S entnommen werden.

In der Walzgerüstgruppe 50 wird der Metallstrang 14 zum Warmband 12 gewalzt. Dazu wird der Metallstrang 14 zweckmäßigerweise mit allen oder zumindest einem Teil der Walzgerüste 51-56 in Eingriff gebracht. Die Walzgerüste 51-56 sind vorzugsweise als Quarto-Gerüste ausgebildet. Gegebenenfalls kann das erste Gerüst 51 aber auch als Duo-Gerüst ausgeführt sein. Alternativ oder zusätzlich können das letzte oder die letzten beiden Gerüste 55, 56 auch als Sexto-Gerüst(e) ausgeführt sein.

Das Warmband 12 wird auf der Kühlstrecke 60 kontrolliert bis auf eine Haspeltemperatur abgekühlt. Dadurch kann es mittels einer der Haspeln 80, 82 zu einem Bund aufgehaspelt werden. Hat der Bund eine vorbestimmte Größe bzw. ein vorbestimmtes Gewicht erreicht, wird das aufgehaspelte Warmband 12, d. h. der Bund, mittels der zweiten Trennvorrichtung 70 oder der dritten Trennvorrichtung 120 vom nachfolgenden Warmband 12 getrennt. Welche der beiden Trennvorrichtungen 70, 120, die vorzugsweise beide als Trommelscheren ausgebildet sind, zum Trennen des Warmbands 12 eingesetzt wird, kann von dessen Dicke und Festigkeit abhängen. Zweckmäßigerweise ist die zweite Trennvorrichtung 70 zum Trennen von Warmbändern 12 mit einer Dicke von 1 mm bis 12 mm, vorzugsweise von 2 mm bis 12 mm, eingerichtet. Die dritte Trennvorrichtung 120 ist dann vorzugsweise zum Trennen von Warmbändern 12 mit einer Dicke von 12 mm oder mehr eingerichtet. Um für dünne Bänder ein Hochgeher-Risiko, d. h. das Risiko zur Bildung eines sogenannten "Cobbles", zu minimieren, ist die zweite Trennvorrichtung 70 bevorzugt hinter der dritten Trennvorrichtung 120 angeordnet.

FIG 2 zeigt ein Beispiel eines Verfahrens 200 zum Einstellen einer Endwalztemperatur T beim Endloswalzen eines gegossenen Metallstrangs 14 zu Warmband 12 in einer Gießwalzanlage 10 mit einer einzigen Walzgerüstgruppe 50 und einer Gießmaschine 20. Dabei wird ausgehend von einem gegenwärtigen Betriebszustand B der Gießwalzanlage 10 die Endwalztemperatur T so eingestellt, dass die Endwalztemperatur T innerhalb eines vorbestimmten Endwalztemperaturfensters F liegt. Hierzu wird gezielt wenigstens einer der folgenden Gießmaschinen-Parameter angepasst: eine Gießdicke D; eine Gießgeschwindigkeit V; eine Sekundärkühlleistung K. Alternativ oder zusätzlich wird gezielt ein Walzgerüst 51-56 der Walzgerüstgruppe 50 geöffnet oder geschlossen.

Die Endwalztemperatur T ist die Temperatur des Bands im Bereich des letzten aktiven Walzgerüsts der Walzgerüstgruppe 50. Im gezeigten Beispiel ist das letzte Walzgerüst 56 der Walzgerüstgruppe 50 geöffnet, d. h. die Walzen 56a des Walzgerüsts 56 befinden sich nicht im Eingriff mit dem Warmband 12. Die Endwalztemperatur T entspricht somit der Temperatur des Warmbands 12 am vorangehenden Walzgerüst 55, dessen Walzen 55a sich noch im Eingriff mit dem Warmband 12 befinden.

Im vorliegenden Beispiel wird zum Einstellen der Endwalztemperatur T derart, dass sie im vorbestimmten Endwalztemperaturfenster F liegt, auch eine Kühlleistung L einer Entzunderungsvorrichtung 40 der Gießwalzanlage 10 angepasst.

Der gegenwärtige Betriebszustand B der Gießwalzanlage 10 ist durch Betriebsdaten b charakterisiert. Solche Betriebsdaten b können durch gegenwärtige Werte von Betriebsparametern der Gießwalzanlage 10 wie zum Beispiel die gegenwärtige (aktuelle) Endwalztemperatur T, Gießdicke D, Gießgeschwindigkeit V, Sekundärkühlleistung K, Kühlleistung L der Entzunderungsvorrichtung 40, Kühlleistung L einer Zwischengerüstkühlung 58 der Walzgerüstgruppe 50, Anzahl der sich mit dem Metallstrang 14 bzw. dem Warmband 12 in Eingriff befindlichen Walzgerüste 51-56, Gießspiegelstabilität in einer Kokille 22 der Gießmaschine 20, Erstarrungslänge in der Gießmaschine 20, Massenfluss aus der Kokille 22 und/oder dergleichen gegeben sein. Auf Grundlage solcher Betriebsdaten b kann beispielsweise eine Steuerungsvorrichtung 16 der Gießmaschine 10 ermitteln, inwieweit oder in welcher Weise die Gießdicke D, die Gießgeschwindigkeit V und/oder die Sekundärkühlleistung K sowie gegebenenfalls die Kühlleistung L der Entzunderungsvorrichtung 40 und/oder der Zwischengerüstkühlung 58 angepasst werden muss oder kann, und/oder ob ein Walzgerüst 51-56 der Walzgerüstgruppe 50 geöffnet oder geschlossen werden muss oder kann, um eine Endwalztemperatur T im vorbestimmten Endwalztemperaturfenster F zu erreichen.

Das Endwalztemperaturfenster F ist dabei zweckmäßigerweise durch eine Produktionsplanung P vorbestimmt. Die Produktionsplanung P umfasst zweckmäßigerweise Produktdaten p wie zum Beispiel avisierte Produktabmessungen, insbesondere die avisierte Banddicke, die avisierte Güte des zu produzierenden Warmbands 12 sowie weitere Details der auszuführenden Warmbandproduktion, zum Beispiel einen Stichplan für das Walzen in der Walzgerüstgruppe 50, die Intensität der Entzunderung in der Entzunderungsvorrichtung 40 und/oder dergleichen. Die Endwalztemperatur T kann in der Produktionsplanung P direkt vorgegeben sein oder sich aus der Produktionsplanung P, insbesondere den Produktdaten p, ableiten lassen.

Die Steuerungsvorrichtung 16 kann auf dieser Grundlage Steuerungssignale oder -daten I an die Gießmaschine 20, die Walzgerüstgruppe 50 und gegebenenfalls an die Entzunderungsvorrichtung 40 ausgeben. Zweckmäßigerweise bewirken diese Steuerungssignale oder -daten I, dass die Gießmaschine 20 die Gießdicke D, die Gießgeschwindigkeit V und/oder die Sekundärkühlleistung K anpasst und/oder die Walzgerüstgruppe 50, insbesondere eine Walzwerksautomation, wenigstens ein Walzgerüst 51-56 öffnet oder schließt. Anders gesagt kann die durch die Steuerungsvorrichtung 16 implementierte Logik den gegenwärtigen Betriebszustand B der Gießwalzanlage 10 sowie die anstehenden Bänder in der Produktionsplanung P bewerten und dementsprechend Zielwerte für die Gießmaschine 20 sowie die Walzgerüstgruppe 50 bzw. deren Komponenten vorgeben.

Die Gießdicke D kann hierbei durch Verstellen von Stützrollen 28, die eine Strangführung 24 der Gießmaschine 20 bilden, angepasst werden. Je nach Beabstandung von zwei einander gegenüberliegenden Stützrollen 28 kann die Strangdicke reduziert werden, da der Kern des Strangs im Bereich der Strangführung 24 zumindest abschnittsweise noch flüssig ist (liquid core reduction bzw. soft reduction). Aus Gründen der Übersichtlichkeit ist nur eine der Stützrollen 28 mit einem Bezugszeichen versehen.

Die Gießgeschwindigkeit V kann durch Verändern des Massenflusses aus der oder in die Kokille 22 angepasst werden. Hierbei ist sicherzustellen, dass der Nachschub an flüssigem Metall aufrecht erhalten wird.

Die Sekundärkühlleistung K kann durch Ändern der von einer Sekundärkühlung 26 der Gießmaschine 20 im Bereich der Strangführung 24 ausgestoßenen Wassermenge pro Zeiteinheit angepasst werden. Hierzu kann ein Kühlmodell der Gießmaschine 20 entsprechend geändert werden.

Ebenso können die Steuerungssignale oder -daten I bewirken, dass die Walzgerüstgruppe 50 die Kühlleistung L der Zwischengerüstkühlung 58 und/oder die Entzunderungsvorrichtung 40 ihre Kühlleistung L über die Veränderung der Entzunderungs-Intensität anpasst.

Soll beispielsweise, ausgehend vom gegenwärtigen Betriebszustand B der Gießwalzanlage 10 in einer Gießsequenz, ein neues Warmband 12 mit gewünschter Banddicke in gewünschter Qualität gewalzt werden und muss die Endwalztemperatur T dafür gegenüber der gegenwärtigen (aktuellen) Endwalztemperatur T erhöht werden, kann zunächst eine Stichplanberechnung durchgeführt werden, um die zum Erreichen der gewünschten Banddicke notwendige Mindestanzahl an Walzgerüsten 51-56 zu ermitteln. Ergibt die Stichplanberechnung, dass die gewünschte Banddicke mit einem Gerüst weniger als gegenwärtig eingesetzt erreichbar ist, kann die Walzwerksautomation das letzte sich im Eingriff befindliche Gerüst öffnen und die nötige Reduktion von der Gießdicke D auf die gewünschte Banddicke in den verbleibenden Gerüsten entsprechend neu verteilen.

Der dadurch erzielte sprunghafte Anstieg der Endwalztemperatur T wird in der überwiegenden Anzahl an Fällen aber nicht so ausfallen, dass die Endwalztemperatur T im vorbestimmten Endwalztemperaturfenster F liegt. Daher kann weitergehend geprüft werden, ob ein Spielraum bezüglich der Gießspiegelstabilität in der Kokille 22 und/oder bezüglich der Erstarrungslänge in der Gießmaschine 20 vorhanden ist. Ist dies der Fall, kann die Gießgeschwindigkeit V, die Gießdicke D, und/oder die Sekundärkühlleistung K angepasst werden. Denn die Schwankungen des Gießspiegels in der Kokille 22 sowie die auch als metallurgische Länge bezeichnete Erstarrungslänge sind neben einer materialabhängigen Größe, z. B. der Stahlsorte (K-Faktor) abhängig von der Gießdicke D und der Gießgeschwindigkeit V. Die Erstarrungslänge muss dabei kürzer sein als die anlagenbedingte maximale metallurgische Länge der Gießmaschine 20, damit sichergestellt ist, dass eine Durcherstarrung vorliegt, bevor die Gießmaschine 20, d. h. ein letztes Segment der Strangführung 24 in der Gießmaschine 20, verlassen wird. Ebenso dürfen die Gießspiegelschwankungen in der Kokille 22 nicht zu groß werden, da dies die Qualität des gegossenen Metallstrangs 14 - und damit auch des gewalzten Warmbands 12 - nachteilig beeinträchtigen kann.

Falls die Endwalztemperatur T weiter erhöht werden muss, der Spielraum zur Erhöhung der Gießgeschwindigkeit V und der Gießdicke D sowie der Verringerung der Sekundärkühlleistung K aber schon vollständig ausgereizt ist, kann geprüft werden, ob es bezüglich der Qualität des Warmbands 12 noch Spielraum gibt. Ist dies der Fall, kann zusätzlich die Kühlleistung L der Entzunderungsvorrichtung 40 reduziert werden.

Soll im umgekehrten Fall die Endwalztemperatur T reduziert werden, kann - vorzugsweise bevor ein bislang offenes Walzgerüst geschlossen wird - auch die Kühlleistung L der Zwischengerüstkühlung 58 erhöht werden.

Neben der Berechnung des Stichplans kann die Steuerungsvorrichtung 16 dem Ermitteln von Anpassungen der genannten Gießmaschinen-Parameter und/oder der Kühlleistungen L der Entzunderungsvorrichtung 40 und/oder der Zwischengerüstkühlung 58 eine Simulation der Produktion des neuen Warmbands 12 mit der Gießwalzanlage 10 zugrunde legen. Ausgehend von den dabei ermittelten Werten für die Gießmaschinen-Parameter und/oder die Kühlleistungen L kann dann eine Anlagenregelung, d. h. eine Level-1- oder Basis-Automatisierung, anhand von Messwerten, welche zum Beispiel die Strangtemperatur beim Austritt aus der Gießmaschine 20, beim Eintritt in die Walzgerüstgruppe 50 und/oder beim Austritt aus der Walzgerüstgruppe 50, die Oberflächenqualität des neu gewalzten Warmbands 12 und/oder dergleichen charakterisieren, nachregeln.

Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 10: Gießwalzanlage
- 12: Warmband
- 14: Metallstrang
- 16: Steuerungsvorrichtung

- 20: Gießmaschine
- 22: Kokille
- 24: Strangführung
- 26: Sekundärkühlung
- 28: Stützrollen

- 30: erste Trennvorrichtung
- 40: Entzunderungsvorrichtung

- 50: Walzgerüstgruppe
- 51-56: Walzgerüste
- 55a, 56a: Walzen
- 58: Zwischengerüstkühlung

- 60: Kühlstrecke
- 70: zweite Trennvorrichtung
- 80, 82: Haspel
- 90: Flämmvorrichtung
- 100: Entnahmesystem
- 110: Heizanordnung
- 120: dritte Trennvorrichtung
- 130: Temperatursensor

- 200: Verfahren

- S: Transportstrecke
- R: Transportrichtung
- T: Endwalztemperatur
- F: Endwalztemperaturfenster
- D: Gießdicke
- V: Gießgeschwindigkeit
- K: Sekundärkühlleistung
- L: Kühlleistung
- B: Betriebszustand
- b: Betriebsdaten
- P: Produktionsplanung
- p: Produktdaten
- I: Steuerungssignal oder -daten

## Patentansprüche

1. Verfahren (200) zum Einstellen einer Endwalztemperatur (T) beim Endloswalzen eines gegossenen Metallstrangs (14) zu Warmband (12) in einer Gießwalzanlage (10) mit einer einzigen Walzgerüstgruppe (50), wobei ausgehend von einem gegenwärtigen Betriebszustand (B) einer Gießwalzanlage (10) mit einer Gießmaschine (20) und einer einzigen Walzgerüstgruppe (50) eine Endwalztemperatur (T) so eingestellt wird, dass die Endwalztemperatur (T) innerhalb eines vorbestimmten Endwalztemperaturfensters (F) liegt, indem
- gezielt wenigstens einer der folgenden Gießmaschinen-Parameter angepasst wird: eine Gießdicke (D); eine Gießgeschwindigkeit (V); eine Sekundärkühlleistung (K); und/oder
- gezielt ein Walzgerüst (51, 52, 53, 54, 55, 56) der Walzgerüstgruppe (50) geöffnet oder geschlossen wird.

2. Verfahren (200) nach einem der vorangehenden Ansprüche, wobei
- ein Stichplan für eine vorbestimmte Ziel-Banddicke von zu walzendem Warmband (12) ermittelt wird,
- geprüft wird, mit welcher Anzahl an Walzgerüsten (51, 52, 53, 54, 55, 56) der Walzgerüstgruppe (50) die vorbestimmte Ziel-Banddicke erreichbar ist, und
- auf Grundlage dieser Prüfung die Endwalztemperatur (T) durch Öffnen oder Schließen eines Walzgerüsts (51, 52, 53, 54, 55, 56) der Walzgerüstgruppe (50) eingestellt wird.

3. Verfahren (200) nach einem der vorangehenden Ansprüche, wobei die Endwalztemperatur (T) nur dann durch Anpassung der Sekundärkühlleistung (K) eingestellt wird, wenn die Endwalztemperatur (T) innerhalb eines vorbestimmten Zeitraums nicht alleine durch Öffnen oder Schließen eines Walzgerüsts (51, 52, 53, 54, 55, 56) und/oder Anpassung der Gießdicke (D) und/oder Anpassung der Gießgeschwindigkeit (V) so einstellbar ist, dass sie innerhalb des vorbestimmten Endwalztemperaturfensters (F) liegt.

4. Verfahren (200) nach einem der vorangehenden Ansprüche, wobei geprüft wird, ob bei einer Anpassung der Gießdicke (D), der Gießgeschwindigkeit (V) und/oder der Sekundärkühlleistung (K) zum Einstellen der Endwalztemperatur (T) ein Gießstabilitätskriterium erfüllt bleibt, und auf Grundlage dieser Prüfung die Endwalztemperatur (T) durch Anpassen der Gießdicke (D) und/oder der Gießgeschwindigkeit (V) und/oder der Sekundärkühlleistung (K) eingestellt wird.

5. Verfahren (200) nach einem der vorangehenden Ansprüche, wobei das Öffnen oder Schlie-ßen eines Walzgerüsts (51, 52, 53, 54, 55, 56) und/oder das Anpassen der Gießdicke (D), der Gießgeschwindigkeit (V) und/oder der Sekundärkühlleistung (K) auf Grundlage einer Auswertung von Betriebsdaten (b), die den gegenwärtigen Betriebszustand (B) der Gießwalzanlage (10) charakterisieren, und Produktdaten (p), die eine Produktionsplanung (P) für das zu produzierende Warmband (12) charakterisieren, erfolgt.

6. Verfahren (200) nach einem der vorangehenden Ansprüche, wobei eine Strangtemperatur beim Austritt eines gegossenen Metallstrangs (14) aus der Gießmaschine (20) ermittelt wird und das Öffnen oder Schließen eines Walzgerüsts (51, 52, 53, 54, 55, 56) und/oder das Anpassen der Gießdicke (D), der Gießgeschwindigkeit (V) und/oder der Sekundärkühlleistung (K) auf Grundlage der ermittelten Strangtemperatur erfolgt.

7. Verfahren (200) nach einem der vorangehenden Ansprüche, wobei die Endwalztemperatur (T) eingestellt wird, indem zusätzlich eine Kühlleistung (L) in einer Entzunderungsvorrichtung (40) der Gießwalzanlage (10) und/oder eine Kühlleistung (L) einer Zwischengerüstkühlung (58) der Walzgerüstgruppe (50) angepasst wird.

8. Verfahren (200) nach Anspruch 7, wobei
- eine Oberfläche des gewalzten Warmbands (12) sensorisch erfasst und auf Grundlage der dabei erzeugten Sensordaten eine Oberflächenqualität des Warmbands (12) ermittelt wird,
- geprüft wird, ob die ermittelte Oberflächenqualität ein vorbestimmtes Qualitätskriterium erfüllt, und
- auf Grundlage dieser Prüfung die Kühlleistung (L) der Entzunderungsvorrichtung (40) und/oder der Zwischengerüstkühlung (58) angepasst wird.

9. Verfahren (200) nach einem der vorangehenden Ansprüche, wobei die Endwalztemperatur (T) ohne eine Wiedererwärmung des gegossenen Metallstrangs (14) nach dessen Austreten aus der Gießmaschine (20) eingestellt wird.

10. Gießwalzanlage (10) zur Endlosproduktion von Warmband (12), mit
- einer Gießmaschine (20) zum Gießen eines Metallstrangs (14),
- einer einzigen Walzgerüstgruppe (50) zum Endloswalzen des gegossenen Metallstrangs (14) zu einem Warmband (12), und
- einer Steuerungsvorrichtung (16) zum Einstellen einer Endwalztemperatur (T) derart, dass die Endwalztemperatur (T) in einem vorbestimmen Endwalztemperaturfenster (F) liegt, wobei die Steuerungsvorrichtung (16) zum Einstellen der Endwalztemperatur (T) dazu eingerichtet ist,
- die Gießmaschine (20) zur Anpassung wenigstens eines der folgenden Gießmaschinen-Parameter zu veranlassen: einer Gießdicke (D); einer Gießgeschwindigkeit (V); einer Sekundärkühlleistung (K); und/oder
- die Walzgerüstgruppe (50) zum Öffnen oder Schließen eines Walzgerüsts (51, 52, 53, 54, 55, 56) zu veranlassen.
